# EUROPÄISCHE PATENTSCHRIFT

(11) **EP 1 079 947 B1**
(45) Veröffentlichungstag und Bekanntmachung des Hinweises auf die Patenterteilung: **24.07.2002**
(21) Anmeldenummer: 99923554.2
(22) Anmeldetag: 07.05.1999
(51) Int. Cl.: B22D 41/18

(54) **STOPFEN FÜR DEN VERSCHLUSS VON METALLSCHMELZE AUFNEHMENDEN BEHÄLTNISSEN**
PLUG FOR SEALING VESSELS CONTAINING MOLTEN METAL
BOUCHON POUR FERMER DES CUVES CONTENANT DES METAUX EN FUSION

(30) Priorität: 29.05.1998 DE 19823988
(43) Veröffentlichungstag der Anmeldung: 07.03.2001
(62) Teilanmeldung aus: 01123636.1
(73) Patentinhaber: DIDIER-WERKE AG, 65189 Wiesbaden (DE)
(72) Erfinder: PROUDFOOT, Ian Old Kilpatrick, Glasgow, Dunbartonshire G60 5NL (GB); LEE, Stephen, John, Dunbartonshire G82 5LT (GB)
(74) Vertreter: KEIL & SCHAAFHAUSEN
(86) Internationale Anmeldenummer: EP9903145
(87) Internationale Veröffentlichungsnummer: WO9962659

(56) Entgegenhaltungen:
- EP-A- 0 358 535
- WO-A-90/08611
- WO-A-98/00255
- DE-A- 4 028 793
- DE-A- 4 040 388
- DE-A- 4 444 617
- DE-C- 4 324 768
- DE-U- 9 109 532
- GB-A- 2 247 637
- US-A- 2 005 311
- US-A- 4 791 978

## Beschreibung

Die Erfindung bezieht sich auf einen Stopfen für den Verschluß von Metallschmelze aufnehmenden Behältnissen, entsprechend dem Oberbegriff des Anspruchs 1.

Aus der DE-A 4 028 793 ist eine Einrichtung zum Halten eines feuerfesten, keramischen Stopfens bei einem metallurgischen Gefäß an einem mit einem Gewinde versehenen Trägerrohr bekannt, das in einen Einbauraum des Stopfens hineinragt. Zwischen dem Stopfen und dem Trägerrohr sind im Bereich des Einbauraumes Dichtflächen vorgesehen. Um zu erreichen, dass der Stopfen keine Gewinde benötigt, ist auf das Gewinde des Trägerrohrs eine Riegelmutter aufgeschraubt, die an ihrem Außenumfang Nasen hat. Der Stopfen weist im Bereich des Einbauraumes ferner Ausnehmungen als Anschläge für die Nasen auf. Die Dichtfläche des Trägerrohres trifft beim Einschrauben des Trägerrohres in die Riegelmutter auf die Dichtfläche des Stopfens.

Aus der EP-A-0 358 535 ist ein Stopfen bekannt, welchem eine metallene Einsatzhülse in einem Abstand von dem oberen Ende des stangenförmigen Stopfenkörpers verpresst und mit ihm gebrannt werden sowie eine Gewindebohrung koaxial zu der Bohrung des Stopfenkörpers aufweisen muß, in welche eine mit Außengewinde versehene metallene Haltestange einzuschrauben ist. Hinsichtlich Fertigung und Montage ist dieser Stopfen daher in mehrfacher Hinsicht aufwendig und teuer.

Bei dem aus der US-A-4 791 978 bekannten Stopfen wird ein mit Außengewinde versehenes rohrförmiges Passstück in eine konische und mit Gegengewinde versehenen Aussparung am oberen Ende des Stopfens unmittelbar eingeschraubt. Eine derartige Befestigung des Stopfens an einer
Hubvorrichtung ist problematisch, well der verbleibende verhältnismäßig dünnwandige Bereich des oberen Endes des Stopfenkörpers den bei Betätigung des Hubmechanismus auftretenden Kräften nicht standhalten kann.

Aus der DE-U-9 109 532 ist ein Stopfen als Regelventil für Ausgüsse in metallurgischen Schmelzgefäßen bekannt, bei welchem die Durchgangsbohrung des Stopfenkörpers am gaseinlassseitigen oberen Ende eine ringförmige Stufe aufweist. Auf der Stufe liegt eine Dichtung aus temperaturbeständigem Werkstoff. Eine metallene Stopfenstange ragt von oben in die Durchgangsbohrung und liegt mit einem erweiterten Abschnitt auf der Dichtung auf. Eine zylinderförmige feuerfeste keramische Manschette ist mit einem Außengewinde in dem oberen erweiterten Abschnitt der Durchgangsbohrung in ein korrespondierendes Innengewinde des Stopfenkörpers eingeschraubt und unter Presssitz gegen den Haltering der Stopfenstange festgelegt. Die Stopfenstange überragt mit ihrem oberen freien Ende den Stopfenkörper und Ist mit ihrem unterhalb des Halteringes verlaufenden freien Ende über eine Teilstrecke in die Durchgangsbohrung des Stopfenkörpers eingeführt. Diese Ausführung erforder eine Gewindeverbindung zwischen der keramischen Manschette und dem Stopfenkörper, welche die Montage erschwert.

Aufgabe der vorliegenden Erfindung ist es, einen Stopfen der eingangs genannten Art vorzuschlagen, welcher einfach im Aufbau, leicht montierbar und dauerhaft relativ zu dem Hubmechanismus festlegbar ist.

Diese Aufgabe wird erfindungsgemäß bei einem Stopfen der eingangs genannten Art gemäß Anspruch 1 gelöst.

Auf diese Weise ist eine einfache und schnelle Montage der Haltestange an dem Stopfenkörper möglich, ebenso wie eine Demontage bei Verschleiß oder Defekt des letzteren bzw. der Einsatzhülse, wenn eine solche vorgesehen ist. Die Haltestange braucht bei Montage und Demontage gegenüber dem Stopfenkörper nur um einen geringen Winkel von bspw. 90° verdreht zu werden, um mit den Verriegelungsvorsprüngen in den nach unten stirnseitig offenen Verriegelungsaussparungen eingreifen zu können. Ein aufwendiges Verschrauben der beiden Teile mit einer temperatur- und schmutzanfälligen Gewindeverbindung ist ebenfalls vermieden.

Um einen festen Sitz des Stopfenkörpers an der Haltestange trotz für die Leichtgängigkeit der Montage eingehaltener Toleranzen zu gewährleisten, ist bei einer weiteren Ausgestaltung des Erfindungsgedankens die Haltestange in Verriegelungsstellung gegenüber der Einsatzhülse des Stopfenkörpers axial verspannbar.

Zu diesem Zweck kann die Haltestange ein Außengewinde für die Aufnahme einer Festspannmutter aufweisen, welche dazu geeignet ist, sich ggf. unter Zwischenlage eines Unterlegringes, welcher einen größeren Querschnitt als die festspannende Mutter haben kann, an einer oberen, vorzugsweise ebenen Stimfläche des Stopfenkörpers abzustützen. Auf diese Weise wird durch Anziehen der Festspannmutter die Haltestange mit ihren Verriegelungsvorsprüngen in die Arretierungsaussparungen bis zum Anschlag gezogen. Wenn das obere Ende des Stopfenkörpers eine obere Stirnfläche aufweist, kann sich die Festspannmutter bzw. der Unterlegring vollflächig abstützen.

Für den Fall, daß der Stopfen auch eine Zuführung von Gas in die Metallschmelze, bspw. von Argongas, zur Beseitigung von nicht-metallischen Einschlüssen und zur Vermeidung der Aluminiumoxid-Bildung, weist die Haltestange eine bis in den Freiraum des Stopfenkörpers reichende Längsbohrung auf und an dem Freiraum schließt eine Längsbohrung des Stopfenkörpers für die Zuführung des Gases in die Metallschmelze an. Die in Strömungsverbindung stehenden Längsbohrungen sind dabei vorzugsweise axial zueinander ausgerichtet.

Bei einer weiteren Ausgestaltung der Erfindung sind die Verriegelungsvorsprünge zapfenartig ausgebildet und form- und/oder kraftschlüssig, aber lösbar, in den Arretierungsaussparungen aufnehmbar. Auf diese Weise kann bereits eine Vorfixierung der Haltestange in der Verriegelungsstellung gegenüber dem Stopfenkörper gewährleistet werden, so daß ein axiales Verspannen der Haltestange gegenüber dem Stopfenkörper ggf. entbehrlich ist.

Bei mehr als zwei Verriegelungsvorsprüngen sind diese in gleichem Winkelabstand über den Umfang der Haltestange verteilt angeordnet. Werden bspw. drei Verriegelungsvorsprünge vorgesehen, so befinden sich diese in einem Winkelabstand von 120°, statt 180° bei zwei Verriegelungsvorsprüngen, so dass zur Überführung der Haltestange in ihre Verriegelungsstellung lediglich eine Verdrehung der Haltestange um 60° erforderlich ist, da sich die Arretierungsaussparungen, um jeweils 60° gegenüber den dann drei Längsschlitzen versetzt in dem Stopfenkörper befinden.

Für den Fall der Gaszuführung ist es zweckmäßig, unerwünschten Gasaustritt zu vermeiden. Dies kann erfindungsgemäß auf einfach Weise bspw. dadurch erfolgen, dass die Haltestange an ihrem Umfang gegenüber dem Stopfenkörper abgedichtet ist, insbesondere mittels eines temperaturbeständigen Dichtungsringe, z.B. in Form einer keramischen, kompressiblen Faserdichtung, zwischen Unterlegring und Stopfenkörper.

Weitere Vorteile und Anwendungsmöglichkeiten der Erfindung ergeben sich aus der nachfolgenden Beschreibung von Ausführungsbeispielen anhand der Zeichnung.

Es zeigen:
- Fig. 1: in einem vertikalen Teilschnitt einen die Erfindung aufweisenden Stopfen gemäß einer ersten Ausführung,
- Fig. 2: eine Draufsicht des Stopfenkörpers aus Richtung A von Fig. 1 nach Abnahme der Haltestange,
- Fig. 3a und 3b: um 90° versetzte Vertikalschnitte einer erfindungsgemäßen Haltestange mit Verriegelungsvorsprüngen.

Gemäß den Fig. 1 bis 3b weist der Stopfen für den Verschluß von Metallschmelze aufnehmenden Behältnissen einen in diesem Fall stangenförmigen Stopfenkörper 1 aus feuerfestem Material auf. Der Stopfenkörper 1 hat eine stirnseitige ggf. erweiterte Bohrung 3, welche sich im Wesentlichen koaxial in einer Längsbohrung 16 fortsetzt, welche für diese Gaszufuhr zur Metallschmelze bis zum freien Ende des Stopfenkörpers 1 reicht. Die Bohrung 3 dient dem lösbaren Eingriff einer z. B. metallenen Haltestange 4 für das Anbringen an einem (nicht dargestellten) Hubmechanismus, damit der Stopfen als Ventilglied eines Verschlusses am Boden des Metallschmelze aufnehmenden Behältnisses werden kann.

Die Haltestange 4 hat an ihrem unteren Befestigungsende 5 zwei diametral einander gegenüberliegende, vom Umfang der Haltestange 4 radial nach außen ragende zylinderzapfenartig ausgebildete Verriegelungsvorsprünge 6. Die Verriegelungsvorsprünge 6 können durch entsprechend um 180° zueinander versetzte Längsschlitze 7 des Stopfenkörpers 1 bis in eine axiale Lage überführt werden, in welcher die Verriegelungsvorsprünge 6 in einem sich unterhalb einer unteren Stirnfläche 9 des Stopfenkörpers 1 vorgesehenen Freiraum 10 mit der Haltestange 4 verdrehen lassen, und zwar insbesondere bis in eine Stellung, in welcher sie mit zur unteren Stirnseite 9 der Einsatzhülse 2 offenen Arretierungsaussparungen 8 ausgerichtet sind und durch Ziehen der Haltestange 4 axial nach oben in diese Arretierungsaussparungen 8 eintreten und ggf. einrasten können. Auf diese Weise ist ein Verdrehen des Stopfenkörpers 1 relativ zu der Haltestange 4 verhindert. Außerdem nehmen Stopfenkörper 1 und Haltestange 4 eine definierte axiale Stellung zueinander ein.

In der in Fig. 1 veranschaulichten Stellung der Haltestange 4 relativ zu dem Stopfenkörper 1 lassen sich beide Teile axial gegeneinander verspannen. Zu diesem Zweck trägt die Haltestange 4 ein Außengewinde 11 für die Aufnahme einer Festspannmutter 12 jedenfalls in einem Bereich, welcher aus dem Stopfenkörper 1 herausragt. Die Festspannmutter 12 ist dazu geeignet, sich unter Zwischenlage eines Unterlegringes 13 an der oberen Stirnfläche 14 des Stopfenkörpers 1 abstützen,

Für die Zuführung von Gas, wie Argon, in die Metallschmelze, weisen sowohl der Stopfenkörper 1 als auch die Haltestange 4 durchgehende Längsbohrungen 3, 16 bzw. 17 für die Zuführung des Gases auf. Die jeweiligen Bohrungen 3, 6, 17 stehen über den Freiraum 10 in Strömungsverbindung zueinander und sind axial zueinander ausgerichtet.

Bei mehr als zwei Verriegelungsvorsprüngen 6 sind diese ebenfalls in gleichem Winkelabstand über den Umfang der Haltestange 4 verteilt angeordnet, also bspw. drei Verriegelungsvorsprünge 6 im Abstand von 120°. Dem entspricht dann auch die Anzahl und Anordnung der Längsschlitze 7 des Stopfenkörpers 1 sowie die jeweils um die Hälfte des Winkelabstandes der Längsschlitze 7 versetzte Anordnung der Arretierungsaussparungen 8, in welche die Verriegelungsvorsprünge 6 form- und/oder kraftschlüssig eingreifen.

Zur Abdichtung der Gaszufuhr nach außen können temperaturbeständige Dichtungsringe 19, z. B. in Form einer keramischen kompressiblen Faserdichtung, zwischen Unterlegring 13 und Stopfenkörper 1 vorgesehen sein. Die erforderliche Dichtigkeit wird insbesondere beim axialen Festspannen der Haltestange 4 an dem Stopfenkörper 1 mittels der Festspannmutter 12 erzielt.

### Bezugszeichenliste:

- 1: Stopfenkörper
- 2: Einsatzhülse
- 3: Bohrung des Stopfenkörpers 1
- 4: Haltestange
- 5: Befestigungsende der Haltestange 4
- 6: Verriegelungsvorsprünge der Haltestange 4
- 7: Längsschlitze
- 8: Arretierungsaussparungen
- 9: untere Stirnfläche der Einsatzhülse 2
- 10: Freiraum
- 11: Außengewinde der Haltestange 4
- 12: Festspannmutter
- 13: Unterlegring
- 14: obere Stirnfläche des Stopfenkörpers 1
- 15: innerer Stirnflächenbereich
- 16: Längsbohrung des Stopfenkörpers 1
- 17: Längsbohrung der Haltestange 4
- 18: Endabschnitt des Längsbohrung 16
- 19: Dichtungsring

## Patentansprüche

1. Stopfen für den Verschluss von Metallschmelze aufnehmenden Behältnissen, mit einem z.B. stangenförmigen Stopfenkörper (1) aus feuerfestem Material, welcher eine Bohrung (3) für den lösbaren Eingriff einer z.B. metallenen Haltestange (4) für das Anbringen an einem Hubmechanismus aufweist, wobei der Haltestange (4) an ihrem Befestigungsende (5) wenigstens zwei diametral einander gegenüberliegende, bezüglich des Umfangs der Haltestange (4) radial nach außen ragende Verriegelungsvorsprünge (6) zugeordnet sind, welche durch entsprechende zueinander winkelversetzte, an die Bohrung (3) angrenzende Längsschlitze (7) des Stopfenkörpers (1) bis in eine axiale Lage überführbar sind, in welcher die Haltestange (4) mit den Verriegelungsvorsprüngen (6) gegenüber dem Stopfenkörper (1) verdrehbar ist, indem die Längsschlitze (7) von dem oberen Ende des Stopfenkörpers (1) bis in einen Freiraum (10) für das Verdrehen der Haltestange (4) mit den Verriegelungsvorsprüngen (6) reichen, **dadurch gekennzeichnet, dass** die Verriegelungsvorsprünge (6) an der Haltestange (4) selbst angebracht sind und durch Bewegung in Richtung axial zum oberen Ende des Stopfenkörpers (1) hin in entsprechend zueinander winkelversetzte, sich zu einer nach unter weisenden Stirnfläche (9) des Stopfenkörpers (1) hin öffnende Arretierungsaussparungen (8) des Stopfenkörpers (1) eintreten können.

2. Stopfen nach Anspruch 1, **dadurch gekennzeichnet, dass** die Stirnfläche (9) mit den Arretierungsaussparungen (8) von einem Einsatzkörper (2) gebildet ist.

3. Stopfen nach Anspruch 1 oder 2, **dadurch gekennzeichnet, dass** die Haltestange (4) in Verriegelungsstellung gegenüber der Einsatzhülse (2) des Stopfenkörpers (1) axial verspannbar ist.

4. Stopfen nach einem der vorhergehenden Ansprüche, **dadurch gekennzeichnet, dass** die Haltestange (4) ein Außengewinde (11) für die Aufnahme einer Festspannmutter (12) aufweist, welche dazu geeignet ist, sich, ggf. unter Zwischenlage eines Unterlegringes (13), an einer oberen, vorzugsweise ebenen Stirnfläche (14) des Stopfenkörpers (1) abzustützen.

5. Stopfen nach einem der vorhergehenden Ansprüche, **dadurch gekennzeichnet, dass** die Haltestange (4) eine bis in den Freiraum (10) des Stopfenkörpers (1) reichende Längsbohrung (17) aufweist und sich an den Freiraum (10) eine Längsbohrung (16) des Stopfenkörpers (1) für die Zuführung eines Gases in die Metallschmelze anschließt.

6. Stopfen nach einem der vorhergehenden Ansprüche, **dadurch gekennzeichnet, dass** die Verriegelungsvorsprünge (6) zapfenartig ausgebildet und form- und/oder kraftschlüssig in den Arretierungsaussparungen (8) aufnehmbar sind.

7. Stopfen nach einem der vorhergehenden Ansprüche, **dadurch gekennzeichnet, dass** bei mehr als zwei Verriegelungsvorsprüngen (6) diese in gleichem Winkelabstand über den Umfang der Haltestange (4) verteilt angeordnet sind.

8. Stopfen nach einem der vorhergehenden Ansprüche, **dadurch gekennzeichnet, dass** die Haltestange (4) an ihrem Umfang gegenüber dem Stopfenkörper (1) abgedichtet ist, insbesondere mittels eines temperaturbeständigen Dichtungsringes (19), z.B. in Form einer keramischen Faserdichtung, zwischen Unterlegring (13) und Stopfenkörper (1).

## Claims

1. Stopper for closure of vessels containing molten metal, comprising an e.g., rod-shaped stopper body (1) which consists of refractory meterial and which has a bore (3) for releasably engaging an e.g. metal fixing rod (4) for mounting on a lifting mechanism, said fixing rod (4) having at least two diametrically opposite locking projections (6) at its fixing end (5), said locking projections (6) protruding radially outward from the periphery of the fixing rod (5), and being movable in longitudinal slots (7) provided in the stopper body (1) until they reach an axial position in which the fixing rod (4) can be turned in relation to the stopper body (1) with the locking projections (6), said longitudinal slots (7) being angularly offset in relation to each other and being adjacent to the bore (3), by the longitudinal slots (7) reaching from the upper end of the stopper body (1) as far as a free space (10) for turning the fixing rod (4) with the locking projections (6), **characterized in that** the locking projections (6) are mounted to the fixing rod (4) itself and can enter through movement in axial direction toward the upper end of the stopper body (1) in locking recesses (8) of the stopper body (1), the locking recesses (8) being correspondingly angularly offset to each other and opening to a downward showing face (9) of the stopper body (1).

2. Stopper according to claim 1, **characterized in that** the upper face (9) comprising the locking recesses (8) is formed by an insert sleeve (2).

3. Stopper according to claim 1 or 2, **characterized in that** the fixing rod (4) is axially braced in its locking position in relation to the insert sleeve (2) of the stopper body (1).

4. Stopper according to one of the preceding claims, **characterized in that** the fixing rod (4) comprises an outer thread (11) for receiving a clamping nut (12) which is suitable for support itself at an upper, preferably plane upper face (14) of the stopper body (1), if applicable, by interposing a washer (13).

5. Stopper according to one of the preceding claims, **characterized in that** the fixing rod (4) comprises a longitudinal bore (17) reaching as far as the free space (10) of the stopper body (1) and that a longitudinal bore (16) of the stopper body (1) for supplying a gas to the molten metal is adjacent to the free space (10).

6. Stopper according to one of the preceding claims, **characterized in that** the locking projections (6) are formed cone-like and positively or non-positively lockingly receivable into the locking recesses (8).

7. Stopper according to one of the preceding claims, **characterized in that** in case of more than two locking projections (6) these are distributed about the circumference of the fixing rod (4) at the same angle distance.

8. Stopper according to one of the preceding claims, **characterized in that** the fixing rod (4) is sealed at its circumference against the stopper body (1), in particular by means of a temperature-resistant sealing ring (19), e.g. in form of a ceramic fibre sealing between washer (13) and stopper body (1).

## Revendications

1. Bouchon pour fermer des cuves contenant des métaux en fusion, avec un corps de bouchon (1) en matériau réfractaire, par exemple en forme de tige, muni d'un alésage (3) pour l'insertion amovible d'une tige de maintien (4), par exemple métallique, destinée à être appliquée sur un mécanisme de levage, la tige de maintien (4) comportant à son extrémité de fixation (5) au moins deux saillies de verrouillage (6), diamétralement opposées, en saillie vers l'extérieur dans le sens radial par rapport au pourtour de la tige de maintien (4), les saillies de verrouillage pouvant être déplacées dans des mortaises longitudinales (7) du corps de bouchon (1) décalées angulairement de façon correspondante et jouxtant l'alésage (3), jusqu'à une position axiale dans laquelle la tige de maintien (4) avec les saillies de verrouillage (6) peut tourner par rapport au corps du bouchon (1), les mortaises longitudinales (7) s'étendant de l'extrémité supérieure du corps de bouchon (1) jusqu'à une cavité (10) pour laisser tourner la tige de maintien (4) avec les saillies de verrouillage (6), **caractérisé en ce que** les saillies de verrouillage (6) sont fixées à même la tige de maintien (4) et peuvent pénétrer, par un mouvement axial en direction de l'extrémité supérieure du corps de bouchon (1), dans des cavités d'arrêt (8) du corps de bouchon (1) décalées angulairement de façon correspondante et s'ouvrant vers une surface frontale (9) du corps de bouchon (1).

2. Bouchon selon la revendication 1, **caractérisé en ce que** la surface frontale (9) avec les cavités d'arrêt (8) est formée par un insert (2).

3. Bouchon selon la revendication 1 ou 2, **caractérisé en ce que** la tige de maintien (4), en position de verrouillage, peut être mise axialement sous tension par rapport à l'insert (2) du corps de bouchon (1).

4. Bouchon selon l'une des revendications précédentes, **caractérisé en ce que** la tige de maintien (4) est pourvue d'un filetage extérieur (11) pour recevoir un écrou tendeur (12) adapté, le cas échéant en interposant une bague (13), à prendre appui contre une surface frontale supérieure (14), de préférence plane, du corps de bouchon (1).

5. Bouchon selon l'une des revendications précédentes, **caractérisé en ce que** la tige de maintien (4) est pourvue d'un alésage longitudinal (17) qui s'étend jusqu'à la cavité (10) du corps de bouchon (1) et qui rejoint dans la cavité (10) un alésage longitudinal (16) du corps de bouchon (1) pour l'admission d'un gaz dans les métaux en fusion.

6. Bouchon selon l'une des revendications précédentes, **caractérisé en ce que** les saillies de verrouillage (6) ont la forme de clavettes et peuvent être reçues dans les cavités d'arrêt (8) par emboîtement ou par adhérence.

7. Bouchon selon l'une des revendications précédentes, **caractérisé en ce que**, lorsqu'il y a plus que deux saillies de verrouillage (6), celles-ci sont disposées à égale distance angulaire sur la périphérie de la tige de maintien (4).

8. Bouchon selon l'une des revendications précédentes, **caractérisé en ce que** la tige de maintien (4) est rendue étanche par rapport au corps de bouchon (1) sur sa périphérie, en particulier au moyen d'une bague d'étanchéité réfractaire (19), par exemple en forme d'un joint en fibre céramique, entre la bague (13) et le corps de bouchon (1).
